# EUROPÄISCHE PATENTSCHRIFT

(11) **EP 1 095 741 B1**
(45) Veröffentlichungstag und Bekanntmachung des Hinweises auf die Patenterteilung: **08.06.2005**
(21) Anmeldenummer: 00810971.2
(22) Anmeldetag: 20.10.2000
(51) Int. Cl.: B25D 17/02, B25D 17/08

(54) **Bohr- und/oder Meisselwerkzeug**
Drilling and/or percussion tool
Outil de forage et/ou de percussion

(30) Priorität: 29.10.1999 DE 1995225
(43) Veröffentlichungstag der Anmeldung: 02.05.2001
(73) Patentinhaber: HILTI Aktiengesellschaft, 9494 Schaan (LI)
(72) Erfinder: Hauptmann, Udo, 86899 Landsberg, Lech (DE); Richter, Martin, 85354 Freising (DE); Artmann, Konrad, 82237 Wörthsee (DE)
(74) Vertreter: Wildi, Roland

(56) Entgegenhaltungen:
- DE-A- 3 714 679
- DE-B- 1 020 660
- FR-A- 2 278 454
- GB-A- 1 010 028
- US-A- 4 491 444

## Beschreibung

Die Erfindung betrifft ein Bohr- und/oder Meisselwerkzeug gemäss dem Oberbegriff des Patentanspruchs 1. Die Erfindung betrifft auch ein Bohr- und/oder Meisselgerät mit einer Werkzeugaufnahme für ein erfindungsgemäss ausgebildetes Bohr- und/oder Meisselwerkzeug gemäss dem Oberbegriff des unabhängigen Anspruchs 6.

Zur Erzeugung von Tieflochbohrungen in Gestein werden üblicherweise Bohr- und/oder Meisselgeräte eingesetzt, die einen pneumatischen oder auch einen hydraulischen Antrieb aufweisen. Die in Verbindung mit diesen Geräten verwendeten Bohr- und/oder Meisselwerkzeuge besitzen beispielsweise ein hexagonal geformtes Einsteckende für eine korrespondierend ausgebildete Werkzeugaufnahme des Bohr- und/oder Meisselgeräts. Es sind auch Werkzeuge bekannt, die ein Einsteckende mit einer Vielzahl von länglichen Nuten aufweisen. Die Nuten besitzen einen etwa trapezförmigen Querschnitt und wirken in der Werkzeugaufnahme des Bohr- und/oder Meisselgeräts mit axial verlaufenden, leistenförmigen Drehmitnahmekörpern zusammen, die an der Innenwandung der Werkzeugaufnahme ausgebildet sind. Die axiale Verriegelung dieser bekannten Bohr- und/oder Meisselwerkzeuge erfolgt mittels eines am Gerät angebrachten Bügels, der einschwenkbar ist und einen am Bohr- und/oder Meisselwerkzeug vorgesehenen Bund oder dergleichen hintergreift.

Bei der Erzeugung von Tieflochbohrungen in Gestein werden die Bohr- und/oder Meisselwerkzeuge durch hohe Drehmomente beansprucht, die insbesondere auch im Bereich der Drehmitnahmenuten oder Drehmitnahmeflächen des Werkzeugs und der Drehmitnehmer im Bereich der Werkzeugaufnahme des Bohr- und/oder Meisselgeräts zu erhöhtem Verschleiss führen. Der Verschleiss wird durch die die abrasiven Abbauprodukte noch verstärkt.

Die DE 1020660B offenbart ein Werkzeug gemäss dem Oberbegriff des Anspruchs 1, ein Bohr- und/oder Meisselwerkzeug mit einem Schaft, einem mit dem Schaft verbundenen, zylindrischen Einsteckende mit einem zwischen dem Schaft und dem Einsteckende angeordneten Bund , der sich wenigstens teilweise um das Werkzeug herum erstreckt und den Schaft sowie das Einsteckende , wenigstens bereichsweise radial überragt; das Einsteckende weist einen Durchmesser von 25 mm auf und die Ausnehmung besitzt eine sich senkrecht zur Mittellängsachse des Werkzeugs erstreckende Querschnittsfläche.

Die US 4491444 offenbart ein Gerät gemäss dem Oberbegriff des Anspruchs 6, ein Bohr- und/oder Meisselgerät für den Betrieb in Verbindung mit einem Bohr- und/oder Meisselwerkzeug mit eine Werkzeugaufnahme mit wenigstens einem walzenförmigen Drehmitnahmekörper , der in einer in der Innenwandung der Werkzeugaufnahme vorgesehenen Nut axial und radial festgelegt und um seine Achse rotierbar ist.

Aufgabe der vorliegenden Erfindung ist es daher, diesen Nachteilen des Stands der Technik abzuhelfen und ein Bohr- und/oder Meisselwerkeug zu schaffen, bei dem die Standzeit verbessert ist. Dabei soll das Bohr- und/oder Meisselwerkzeug auch für den Einsatz in Verbindung mit elektrisch betreibbaren Bohr- und/oder Meisselgeräten mit elektropneumatischem Schlagwerk ausgebildet sein. Es soll auch ein Bohr- und/oder Meisselgerät mit einer Werkzeugaufnahme geschaffen werden, die eine geringere Anfälligkeit gegen Verschleiss aufweist.

Die Lösung ein dieser Aufgaben bestehen in einem Bohr- und/oder Meisselwerkzeug mit den im Patentanspruch 1 angeführten Merkmalen und einem Bohr- und/oder Meisselgerät mit dem im Anspruch 6 angeführten Merkmalen. Vorteilhafte Varianten dieser Lösungen und/oder bevorzugte Ausführungsbeispiele sind Gegenstand abhängiger Patentansprüche. Das Bohr- und/oder Meisselwerkzeug gemäss der Erfindung umfasst einen Schaft und ein mit dem Schaft verbundenes, zylindrisches Einsteckende mit wenigstens einer, zur Aussenkontur und zum freien Ende des Einsteckendes hin offen ausgebildeten, länglichen Ausnehmung. Zwischen dem Schaft und dem Einsteckende ist ein Bund angeordnet, der sich wenigstens teilweise um das Werkzeug herum erstreckt und den Schaft sowie das Einsteckende wenigstens bereichsweise radial überragt. Das zylindrische Einsteckende weist einen Durchmesser auf, der gleich oder grösser als 18 mm, vorzugsweise grösser 22 mm ist. Die wenigstens eine Ausnehmung besitzt eine sich senkrecht zur Mittellängsachse des Werkzeuges erstreckende und zur Aussenkontur hin erweiternde, im wesentlichen teilkreisförmig ausgebildete Querschnittsfläche.

Während die Bohr- und/oder Meisselwerkzeuge des Stands der Technik bei den angegebenen grossen Durchmessern des Einsteckendes üblicherweise ein als Sechskant ausgebildetes Einsteckende aufweisen, das am Übergang zum Schaft einen umlaufenden Ringbund aufweist, geht das erfindungsgemässe Bohr- und/oder Meisselwerkzeug von einem im wesentlichen zylindrischen Einsteckende aus, das wenigstens eine Ausnehmung aufweist, die in Längsrichtung verläuft und zum freien Ende und zum Umfang hin offen ausgebildet ist. Aus Symmetrieüberlegungen und der besseren Krafteinleitung wegen, weist die wenigstens eine Aufnahme eine senkrecht zur Mittellängsachse des Werkzeugs verlaufende Querschnittfläche auf, die im wesentlichen teilkreisförmig ausgebildet ist. Die wenigstens eine Ausnehmung dient als Drehmitnahmenut. In Verbindung mit einem korrespondierend ausgebildeten Drehmitnahmekörper in einer Werkzeugaufnahme eines Bohr- und/oder Meisselgeräts weist die als Rundnut vorliegende Drehmitnahmenut wegen ihrer Querschnittform bei der Drehmomentübertragung einen geringeren Verschleiss auf als die Einsteckenden der Werkzeuge des Stands der Technik. Die offene Ausbildung der Rundnut zum freien Ende des Einsteckendes hin erleichtert das lagegenaue Einstecken des Werkzeugs. Insbesondere ist das erfindungsgemässe Bohr- und/oder Meisselwerkzeug auch für den Einsatz in Verbindung mit elektrisch betreibbaren Bohr- und/oder Meisselgeräten vorbereitet, welche die vorteilhafte elektropneumatische Schlagwerkstechnologie und die erprobte Antriebstechnologie der aus dem Stand der Technik bekannten Hammerbohrgeräte aufweisen, die für Werkzeuge mit Einsteckenden bis 18 mm ausgelegt sind und beispielsweise auch von der Anmelderin vertrieben werden.

In einer vorteilhaften Ausführungsvariante der Erfindung weist die Ausnehmung einen Krümmungsradius auf, der dem etwa 0,1-fachen bis etwa dem 0,35-fachen Durchmesser des Einsteckendes entspricht. In Verbindung mit dem angegebenen Mindestdurchmesser für das Einsteckende führt der gewählte Bereich für den Krümmungsradius der als Rundnut ausgebildeten Ausnehmung in Verbindung mit einem korrespondierend ausgebildeten Drehmitnahmekörper zu einer flächigen Anlage, die sich vorteilhaft auf den Verschleiss der Ausnehmung und/oder eines Drehmitnahmekörpers auswirkt.

Damit ausreichend grosse Drehmomente übertragbar sind, erweist sich für die Ausnehmung eine in radialer Richtung gemessene Tiefe in Bezug auf die Aussenkontur von Vorteil, die etwa 50% bis 100% des Krümmungsradius der als Rundnut ausgebildeten Ausnehmung beträgt.

In einer besonders zweckmässigen Ausführungsvariante des erfindungsgemässen Bohr- und/oder Meisselwerkzeugs weist das Einsteckende vier Ausnehmungen auf, die gleichmässig am Umfang des Einsteckendes verteilt angeordnet sind. Die grössere Anzahl von Ausnehmungen erlaubt die Übertragung grösserer Drehmomente. Durch die gleichmässige Anordnung der identisch ausgebildeten Ausnehmungen entlang des Umfangs des zylindrischen Einsteckendes ist das Werkzeug in vier Positionen einsteckbar und muss beim Einsetzen in eine korrespondierend ausgebildete Werkzeugaufnahme nur um einen kleinen Winkelbetrag, maximal um einen Winkel von etwa 90°, gedreht werden, damit der oder die Drehmitnahmekörper in die Aufnahme(n) gleiten können.

Damit gewährleistet ist, dass die korrespondierend ausgebildeten Drehmitnahmekörper im Betrieb in jeder axialen Stellung des Werkzeugs möglichst über ihre gesamte axiale Länge in flächigem Eingriff mit den Ausnehmungen sind, weisen diese mit Vorteil jeweils eine Länge auf, die etwa dem 2-fachen bis etwa dem 4-fachen Durchmesser des Einsteckendes entspricht.

Die axiale Sicherung des Bohr- und/oder Meisselwerkzeugs erfolgt durch einen einschwenkbaren Bügel oder dergleichen, der den Bund im Übergangsbereich vom Schaft zum Einsteckende hintergreift. Damit auch im harten Einsatz für das Werkzeug ein sicherer axialer Halt gewährleistet ist und es infolge der auf das rückwärtige freie Ende des Einsteckendes abgegebenen axialen Schläge nicht unbeabsichtigt aus der Werkzeugaufnahme fällt, beträgt der Aussendurchmesser des Bundes etwa das 1,25-fache bis etwa das 1,5-fache des Durchmessers des Einsteckendes.

Die Länge des Einsteckendes ist durch den Abstand des Bundes vom freien Ende des Einsteckendes definiert. Damit eine ausreichend grosse Länge für die axialen Ausnehmungen geschaffen ist, erweist sich ein Abstand des Bundes vom freien Ende des Einsteckendes von Vorteil, der etwa das 7-fache bis etwa das 9-fache des Durchmessers des Einsteckendes beträgt.

Ein Bohr- und/oder Meisselgerät mit einer Werkzeugaufnahme für den Betrieb in Verbindung mit einem erfindungsgemässen Bohr- und/oder Meisselwerkzeug umfasst eine Werkzeugaufnahme mit wenigstens einem walzenförmigen Drehmitnahmekörper. Der Drehmitnahmekörper ist in einer in der Innenwandung der Werkzeugaufnahme vorgesehenen Nut axial und radial festgelegt. Dabei ist die Nut derart ausgebildet, dass der wenigsten eine walzenförmige Drehmitnahmekörper in der Nut um seine Achse rotierbar ist. Durch die drehbare Lagerung des Drehmitnahmekörpers kommt die gesamte Oberfläche des Drehmitnahmekörpers in Eingriff mit der Aufnahme im Einsteckende des Werkzeugs. Dadurch werden Verschleisserscheinungen auf die gesamte Oberfläche des Drehmitnahmekörpers verteilt und seine Lebensdauer wird erhöht. Die Anordnung des Drehmitnahmekörpers ist mit Vorteil derart gewählt, dass etwa etwa 30% bis etwa 47% seines grössten Durchmessers aus der Innenwandung der Werkzeug herausragen.

Um eine besonders gute flächige Anlage des wenigstens einen Drehmitnahmekörpers in der Aufnahme im Einsteckende des Bohr- und/oder Meisselwerkzeugs zu erzielen, entspricht der Krümmungsradius des wenigstens einen Drehmitnahmekörpers dem Krümmungsradius der Ausnehmung im Einsteckende.

Für eine gleichmässige Belastung der Ausnehmungen im Einsteckende des erfindungsgemässen Bohr- und/oder Meisselwerkzeugs und zur Übertragung von grossen Drehmomenten entspricht die Anzahl der Drehmitnahmekörper in der Werkzeugaufnahme mit Vorteil der Anzahl der Ausnehmungen im Einsteckende des Bohr- und/oder Meisselwerkzeugs. Dabei sind die Drehmitnahmekörper vorzugsweise gleichmässig über den Umfang der Innenwandung der Werkzeugaufnahme verteilt. Aus Platzgründen und wegen der einfachen Symmetrie sind beispielsweise vier Drehmitnahmekörper vorgesehen.

Damit jeder Drehmitnahmekörper im Betrieb des Bohr- und/oder Meisselgeräts in allen Lagen des Werkzeugs in möglichst grossflächiger Anlage zu jeder korrespondierenden Ausnehmung im Einsteckende des Werkzeugs bleibt, erweist sich für jeden Drehmitnahmekörper eine axiale Länge von Vorteil, die etwa 25% bis etwa 70% der axialen Länge einer Ausnehmung im Einsteckende des Bohr- und/oder Meisselwerkzeugs beträgt.

Eine sehr einfache Wartung und Austauschbarkeit der Werkzeugaufnahme und insbesondere der Drehmitnahmekörper ist dadurch gewährleistet, dass die Drehmitnahmekörper durch eine demontierbare Fixierhülse radial festgelegt sind, die an der von der Innenwandung abgewandten Aussenseite der Werkzeugaufnahme befestigbar ist.

Im folgenden wird die Erfindung unter Bezugnahme auf ein in den Fig. dargestelltes Ausführungsbeispiel näher erläutert. Es zeigen in nicht massstabsgetreuer, schematischer Darstellung: Fig. 1 eine perspektivische Ansicht eines Einsteckendes eines erfindungsgemässen Bohr- und/oder Meisselwerkzeugs; Fig. 2 eine Seitenansicht des Einsteckendes aus Fig. 1; Fig. 3 ein Schnitt durch das Einsteckende senkrecht zur Werkzeugachse; und Fig. 4 ein Axialschnitt eines Bohr- und/oder Meisselgeräts mit einer Werkzeugaufnahme für ein erfindungsgemässes Bohr- und/oder Meisselwerkzeug.

Ein Ausführungsbeispiel eines in den Fig. 1 - 3 in verschiedenen Ansichten bzw. im Schnitt dargestelltes Bohr- und/oder Meisselwerkzeug trägt gesamthaft das Bezugszeichen 1. Es umfasst einen Schaft 2 und ein daran anschliessendes Einsteckende 4. Im Übergangsbereich vom Schaft 2 zum Einsteckende 4 ist ein umlaufender Bund 3 vorgesehen, der das Einsteckende 4 und den Schaft 2 radial überragt. Am dem Einsteckende gegenüberliegenden Ende des Schaftes 2 ist ein Bohrkopf angeordnet. In den Fig. wurde auf eine Darstellung des Bohrkopfes verzichtet, da er für die Erfindung nicht weiter von Bedeutung ist. Der Durchmesser des Einsteckendes 4 ist mit dem Bezugszeichen d versehen (Fig. 2) und gleich oder grösser 18 mm, vorzugsweise grösser 22 mm, gewählt. Beispielsweise beträgt der Durchmesser des Einsteckendes 23 mm oder 25 mm. Der Bund 3 besitzt einen Aussendurchmesser o, der etwa das 1,25-fache bis etwa das 1,5-fache des Durchmessers d des Einsteckendes beträgt (Fig. 2). Der Abstand des Bundes 3 vom freien Ende 9 des Einsteckendes 4 ist mit a bezeichnet und beträgt etwa das 7-fache bis etwa das 9-fache des Durchmessers d des Einsteckendes 4 (Fig. 2).

Das Einsteckende 4 ist mit einer Anzahl länglicher Ausnehmungen 5 - 8 versehen, die zur Aussenkontur und zum freien Ende 9 des Einsteckendes 4 hin offen ausgebildet sind. Gemäss dem dargestellten Ausführungsbeispiel des Werkzeugs 1 weist das Einsteckende 4 vier längliche Ausnehmungen 5 - 8 auf, die im gleichen Winkelabstand voneinander entlang des Umfangs des Einsteckendes 4 angeordnet sind. Die Ausnehmungen 5 - 8 besitzen eine axiale Länge 1, die etwa dem 2-fachen bis etwa dem 4-fachen Durchmesser d des Einsteckendes 4 entspricht (Fig. 2). Die Ausnehmungen 5 - 8 weisen eine sich senkrecht zur Mittellängsachse des Werkzeuges 1 erstreckende und zur Aussenkontur hin erweiternde, im wesentlichen teilkreisförmig ausgebildete Querschnittsfläche auf. Dabei beträgt der Krümmungsradius r der teilkreisförmigen Ausnehmungen 5 - 8 etwa das 0,1-fache bis etwa das 0,35-fache des Durchmessers d des Einsteckendes 4 (Fig. 3). In Fig. 3 sind in die beiden einander auf einem Durchmesser gegenüberliegenden Ausnehmungen 6 und 8 jeweils strichliert Kreise eingeschrieben, um die teilkreisförmige Ausbildung der Ausnehmungen zu illustrieren. Die Ausnehmungen 5 - 8 weisen eine in radialer Richtung gemessene Tiefe t in Bezug auf die Aussenkontur auf, die etwa 50% bis 100% ihres Krümmungsradius r beträgt (Fig. 3).

Fig. 4 zeigt einen Axialschnitt eines Ausführungsbeispiels einer Werkzeugaufnahme 13 eines Bohr- und/oder Meisselgeräts, die auf ein erfindungsgemäss ausgebildetes Bohr- und/oder Meisselwerkzeug abgestimmt ist. Die Werkzeugaufnahme 13 ist in einen axial vorspringenden Vorderabschnitt eines Gerätegehäuses 10 eingesetzt. Eine im Inneren des Gehäuses 10 angeordnete Drehspindel trägt das Bezugszeichen 11. Ebenfalls dargestellt ist ein Döpperelement 12, das ein Bestandteil eines vorzugsweise elektropneumatischen Schlagwerks ist und der Übertragung von axialen Schlägen auf das rückwärtige freie Ende 9 eines in die Werkzeugaufnahme 13 eingesetzten Bohr- und/oder Meisselwerkzeugs 1 dient. Die in den Vorderabschnitt des Gehäuses 10 eingesetzte Werkzeugaufnahme 13 ist lösbar, drehschlüssig mit der Drehspindel 11 verbunden. In der Werkzeugaufnahme 13 sind walzenförmige Drehmitnahmekörper 15, 16 angeordnet, die in Nuten 21 in der Werkzeugaufnahme 13 axial und radial festgelegt sind. Die Ausbildung der Nuten 21 ist dabei derart, dass sich die walzenförmigen Drehmitnahmekörper 15, 16 im Betrieb um ihre eigene Achse drehen können. Die radiale Festlegung der Drehmitnahmekörper 15, 16 erfolgt durch eine zylindrische Fixierhülse 17, die an der Aussenseite 19 der Werkzeugaufnahme montierbar ist und durch einen Klemmring 18 fixiert ist. Die walzenförmigen Drehmitnahmekörper 15, 16 sind derart in den Nuten 21 angeordnet, dass sie mit etwa 30% bis etwa 47% ihres grössten Durchmessers g gegenüber der Innenwandung 14 der Werkzeugaufnahme 13 vorspringen. Der Krümmungsradius der walzenförmigen Drehmitnahmekörper 15, 16 entspricht vorzugsweise dem Krümmungsradius der teilkreisförmig ausgebildeten Aufnahmen im Einsteckende des Werkzeugs. Die Länge der walzenförmigen Drehmitnahmekörper 15, 16 beträgt etwa 25% bis etwa 70% der axialen Länge 1 der länglichen Ausnehmungen 6, 8 im Einsteckende 4 des erfindungsgemässen Bohr- und/oder Meisselwerkzeugs 1. Durch diese Längenverhältnisse ist gewährleistet, dass die Drehmitnahmekörper 15, 16 ständig über ihre gesamte axiale Länge in flächiger Anlage mit den Ausnehmungen 6, 8 im Einsteckende 4 des Werkzeugs 1 bleiben. Zur Illustration dieses Sachverhaltes zeigen die obere und die untere Hälfte der Fig. 4 das in die Werkzeugaufnahme 13 eingesetzte Bohr- und/oder Meisselwerkzeug 1 in zwei unterschiedlichen Extrempositionen. Die untere Hälfte der Fig. 4 zeigt das Werkzeug in seiner Ausgangsstellung, in der das freie Ende 9 des Einsteckendes 4 am Döpperelement 12 anliegt. In der oberen Hälfte der Fig. 4 ist die grösstmögliche axiale Verschiebung des Werkzeugs 1 in der Werkzeugaufnahme 13 angedeutet. Die Begrenzung der axialen Verschiebung erfolgt durch einen Bügel 20, der am Vorderabschnitt des Gerätegehäuses 10 angelenkt und derart einschwenkbar ist, dass er den ringförmigen Bund 3 am Übergangsbereich vom Schaft 2 zum Einsteckende 4 hintergreift.

In Fig. 4 sind nur zwei Drehmitnahmekörper 15, 16 dargestellt. Vorzugsweise entspricht die Anzahl der Drehmitnahmekörper der Anzahl der Ausnehmungen im Einsteckende des Bohr- und/oder Meisselwerkzeugs.

## Patentansprüche

1. Bohr- und/oder Meisselwerkzeug mit einem Schaft (2), einem mit dem Schaft (2) verbundenen, zylindrischen Einsteckende (4) mit einem zwischen dem Schaft (2) und dem Einsteckende (4) angeordneten Bund (3), der sich wenigstens teilweise um das Werkzeug (1) herum erstreckt und den Schaft (2) sowie das Einsteckende (4) wenigstens bereichsweise radial überragt, wobei das Einsteckende (4) einen Durchmesser (d) gleich oder grösser 18 mm, vorzugsweise grösser 22 mm aufweist und Ausnehmungen (5 - 8) mit einer sich senkrecht zur Mittellängsachse des Werkzeugs (1) erstreckenden Querschnittsfläche beisitzt, **dadurch gekennzeichnet, dass** das Einsteckende (4) vier Ausnehmungen (5, 6, 7, 8) aufweist, die im gleichen Winkelabstand voneinander am Umfang des Einsteckendes (4) angeordnet sowie läng lich zur Aussenkontur und zum freien Ende des Einsteckendes (9) hin offen ausgebildet sind, jeweils zur Aussenkontur hin erweiternde, im wesentlichen teilkreisförmig ausgebildete Querschnittsflächen besitzen und jeweils eine Länge (I) aufweisen, die etwa dem 2-fachen bis etwa dem 4-fachen Durchmesser (d) des Einsteckendes (4) entspricht.

2. Bohr- und/oder Meisselwerkzeug nach Anspruch 1, **dadurch gekennzeichnet, dass** die Ausnehmung (5 - 8) einen Krümmungsradius (r) aufweist, der etwa dem 0,1fachen bis etwa dem 0,35-fachen Durchmesser (d) des Einsteckendes (4) entspricht.

3. Bohr- und/oder Meisselwerkzeug nach Anspruch 2, **dadurch gekennzeichnet, dass** die Ausnehmung (5 - 8) eine in radialer Richtung gemessene Tiefe (t) in Bezug auf die Aussenkontur aufweist, die etwa 50% bis 100% des Krümmungsradius (r) der Ausnehmung (5 - 8) beträgt.

4. Bohr- und/oder Messelwerkzeug nach einem der vorangehenden Ansprüche, **dadurch gekennzeichnet, dass** der Aussendurchmesser (o) des Bundes (3) etwa das 1,25-fache bis etwa das 1,5-fache des Durchmessers (d) des Einsteckendes (4) beträgt.

5. Bohr- und/oder Meisselwerkzeug nach Anspruch 4, **dadurch gekennzeichnet, dass** der Abstand (a) des Bundes (3) von dem freien Ende (9) des Einsteckendes (4) etwa das 7-fache bis etwa das 9-fache des Durchmessers (d) des Einsteckendes (4) beträgt.

6. Bohr- und/oder Meisselgerät für den Betrieb in Verbindung mit einem Bohr- und/oder Meisselwerkzeug gemäss einem der vorangehenden Ansprüche, mit einer Werkzeugaufnahme (13) mit wenigstens einem walzenförmigen Drehmitnahmekörper (15, 16), der in einer in der Innenwandung (14) der Werkzeugaufnahme (13) vorgesehenen Nut (21) axial und radial festgelegt und um seine Achse rotierbar ist, **dadurch gekennzeichnet, dass** der Drehmitnahmekörper (15,16) mit 30% bis 47% seines grössten Durchmessers (g) aus der Innenwandung (14) der Werkzeugaufnahme (13) herausragt.

7. Bohr- und/oder Meisselgerät nach Anspruch 6, **dadurch gekennzeichnet, dass** der Krümmungsradius des wenigstens einen Drehmitnahmekörpers (15,16) dem Krümmungsradius (r) der Ausnehmung (5 - 8) im Einsteckende (4) des einzusteckenden Bohr- und oder Meisselwerkzeugs (1) entspricht.

8. Bohr- und/oder Meisselgerät nach Anspruch 6 oder 7, **dadurch gekennzeichnet, dass** die Anzahl der Drehmitnahmekörper (15, 16) in der Werkzeugaufnahme (13) der Anzahl der Ausnehmungen (5 - 8) im Einsteckende (4) des Bohr- und/oder Meisselwerkzeugs (1) entspricht.

9. Bohr- und/oder Meisselgerät nach Anspruch 8, **dadurch gekennzeichnet, dass** die Drehmitnahmekörper (15,16) gleichmässig über den Umfang der Innenwandung (14) der Werkzeugaufnahme (13) verteilt sind.

10. Bohr- und/oder Meisselgerät nach Anspruch 9, **dadurch gekennzeichnet, dass** die Werkzeugaufnahme (13) vier Drehmitnahmekörper (15,16) aufweist.

11. Bohr- und/oder Meisselgerät nach einem der Ansprüche 6 - 10, **dadurch gekennzeichnet, dass** die axiale Länge (k) der Drehmitnahmekörper (15, 16) in der Werkzeugaufnahme (13) etwa 25% bis etwa 70% der axialen Länge (l) der Ausnehmung(en) (5 - 8) im Einsteckende (4) des Bohr- und/oder Meisselwerkzeugs (1) beträgt.

12. Bohr- und/oder Meisselgerät nach einem der Ansprüche 6 - 11, **dadurch gekennzeichnet, dass** der wenigstens eine Drehmitnahmekörper (15, 16) durch eine demontierbare, zylindrische Fixierhülse (17) radial festgelegt ist, die an der Aussenseite (19) der Werkzeugaufnahme (13) befestigbar ist.

## Claims

1. Drilling and/or chiselling tool featuring a shank (2), a cylindrical insertion end (4) which is joined to the shank (2) and has a collar (3) arranged between the shank (2) and the insertion end (4), which collar extends at least in part around the tool (1) and radially at least locally projects over the shank (2) and the insertion end (4), the insertion end (4) having a diameter (d) equal to or greater than 18 mm, preferably greater than 22 mm, and incorporating recesses (5 - 8) with a cross-sectional surface that extends perpendicularly to the central longitudinal axis of the tool (1),
**characterised in that** the insertion end (4) incorporates four recesses (5, 6, 7, 8) which are arranged the same angular distance from one another on the circumference of the insertion end (4) and have an open configuration lengthways to the outer contour and towards the free extremity (9) of the insertion end, have cross-sectional surfaces that respectively broaden out towards the outer contour and are configured substantially as a graduated circle, and each of which has a length (I) that is roughly twice to roughly four times the diameter (d) of the insertion end (4).

2. Drilling and/or chiselling tool according to claim 1, **characterised in that** the recess (5 - 8) has a radius of curvature (r) that is roughly 0.1 times to roughly 0.35 times the diameter (d) of the insertion end (4).

3. Drilling and/or chiselling tool according to claim 2, **characterised in that** the recess (5 - 8) has a depth (t) that, measured in a radial direction relative to the outer contour, is roughly 50% to 100% of the radius of curvature (r) of the recess (5 - 8).

4. Drilling and/or chiselling tool according to one of the preceding claims, **characterised in that** the external diameter (o) of the collar (3) is roughly 1.25 times to roughly 1.5 times the diameter (d) of the insertion end (4).

5. Drilling and/or chiselling tool according to claim 4, **characterised in that** the distance (a) of the collar (3) from the free extremity (9) of the insertion end (4) is roughly 7 times to roughly 9 times the diameter (d) of the insertion end (4).

6. Drill and/or chisel for operation in conjunction with a drilling and/or chiselling tool according to one of the preceding claims, having a tool holder (13) with at least one cylindrical co-rotating body (15, 16) which is locked axially and radially in a groove (21) provided in the inner wall (14) of the tool holder (13) and is adapted to rotate on its axis, **characterised in that** the co-rotating body (15, 16) protrudes by 30% to 47% of its maximum diameter (g) from the inner wall (14) of the tool holder (13).

7. Drill and/or chisel according to claim 6, **characterised in that** the radius of curvature of the not less than one co-rotating body (15, 16) corresponds to the radius of curvature (r) of the recess (5 - 8) in the insertion end (4) of the drilling and/or chiselling tool (1) that is to be inserted.

8. Drill and/or chisel according to claim 6 or 7, **characterised in that** the number of co-rotating bodies (15, 16) in the tool holder (13) corresponds to the number of recesses (5 - 8) in the insertion end (4) of the drilling and/or chiselling tool (1).

9. Drill and/or chisel according to claim 8, **characterised in that** the co-rotating bodies (15, 16) are distributed uniformly around the circumference of the inner wall (14) of the tool holder (13).

10. Drill and/or chisel according to claim 9, **characterised in that** the tool holder (13) has four co-rotating bodies (15, 16).

11. Drill and/or chisel according to one of claims 6 to 10, **characterised in that** the axial length (k) of the co-rotating bodies (15, 16) in the tool holder (13) is, roughly 25% to roughly 70% of the axial length (I) of the recess(es) (5 - 8) in the insertion end (4) of the drilling and/or chiselling tool (1).

12. Drill and/or chisel according to one of claims 6 to 11, **characterised in that** the not less than one co-rotating body (15, 16) is locked radially by a demountable, cylindrical locating sleeve (17) which is adapted to be fastened on the outside (19) of the tool holder (13).

## Revendications

1. Outil de forage et/ou de burinage comprenant une tige (2), une extrémité insérable cylindrique (4) reliée à la tige (2) avec un collet (3) qui est disposé entre la tige (2) et l'extrémité insérable (4) et qui s'étend au moins en partie autour de l'outil (1) et, au moins par endroits, dépasse radialement de la tige (2) ainsi que de l'extrémité insérable (4), l'extrémité insérable (4) présentant un diamètre (d) égal ou supérieur à 18 mm, de préférence supérieur à 22 mm, et étant pourvue d'évidements (5-8) dont la section transversale s'étend perpendiculairement à l'axe longitudinal médian de l'outil (1), **caractérisé en ce que** l'extrémité insérable (4) comporte quatre évidements (5, 6, 7, 8), lesquels sont disposés sur la circonférence de l'extrémité insérable (4) avec, entre eux, un écart angulaire identique, sont conformés en ouvertures allongées en direction du contour extérieur et de l'extrémité libre de l'extrémité insérable (9), possèdent chacun une section transversale conformée sensiblement en cercle partiel et élargie vers le contour extérieur et présentent chacun une longueur (1) qui correspond à environ 2 fois à environ 4 fois le diamètre (d) de l'extrémité insérable (4).

2. Outil de forage et/ou de burinage selon la revendication 1, **caractérisé en ce que** l'évidement (5-8) présente un rayon de courbure (r) qui correspond à environ 0,1 fois à environ 0,35 fois le diamètre (d) de l'extrémité insérable (4).

3. Outil de forage et/ou de burinage selon la revendication 2, **caractérisé en ce que** l'évidement (5-8) présente, par rapport au contour extérieur, une profondeur (t), mesurée dans la direction radiale, qui correspond à environ 50 % à 100 % du rayon de courbure (r) de l'évidement (5-8).

4. Outil de forage et/ou de burinage selon une des revendications précédentes, **caractérisé en ce que** le diamètre extérieur (o) du collet (3) correspond à environ 1,25 fois à environ 1,5 fois le diamètre (d) de l'extrémité insérable (4).

5. Outil de forage et/ou de burinage selon la revendication 4, **caractérisé en ce que** la distance (a) du collet (3) à l'extrémité libre (9) de l'extrémité insérable (4) correspond à environ 7 fois à environ 9 fois le diamètre (d) de l'extrémité insérable (4).

6. Appareil de forage et/ou de burinage à mettre en oeuvre en association avec un outil de forage et/ou de burinage selon une des revendications précédentes, comprenant un mandrin d'outil (13) avec au moins un corps d'entraînement en rotation en forme de tambour (15, 16), lequel est immobilisé axialement et radialement dans une rainure (21) ménagée dans la paroi intérieure (14) du mandrin d'outil (13) et peut tourner autour de son axe, **caractérisé en ce que** le corps d'entraînement en rotation (15, 16) dépasse de la paroi intérieure (14) du mandrin d'outil (13) d'une valeur égale à 30 % à 47 % de son plus grand diamètre (g).

7. Outil de forage et/ou de burinage selon la revendication 6, **caractérisé en ce que** le rayon de courbure du corps d'entraînement en rotation (15, 16), au nombre d'au moins un, correspond au rayon de courbure (r) de l'évidement (5-8) dans l'extrémité insérable (4) de l'outil de forage et/ou de burinage (1) à insérer.

8. Outil de forage et/ou de burinage selon la revendication 6 ou 7, **caractérisé en ce que** le nombre de corps d'entraînement en rotation (15, 16) dans le mandrin d'outil (13) correspond au nombre d'évidements (5-8) dans l'extrémité insérable (4) de l'outil de forage et/ou de burinage (1).

9. Outil de forage et/ou de burinage selon la revendication 8, **caractérisé en ce que** les corps d'entraînement en rotation (15, 16) sont répartis de manière uniforme sur la circonférence de la paroi intérieure (14) du mandrin d'outil (13).

10. Outil de forage et/ou de burinage selon la revendication 9, **caractérisé en ce que** le mandrin d'outil (13) comporte quatre corps d'entraînement en rotation (15, 16).

11. Outil de forage et/ou de burinage selon une des revendications 6 à 10, **caractérisé en ce que** la longueur axiale (k) des corps d'entraînement en rotation (15, 16) dans le mandrin d'outil (13) correspond environ à 25 % à environ 70 % de la longueur axiale (1) du ou des évidements (5-8) dans l'extrémité insérable (4) de l'outil de forage et/ou de burinage (1).

12. Outil de forage et/ou de burinage selon une des revendications 6 à 11, **caractérisé en ce que** le corps d'entraînement en rotation (15, 16), au nombre d'au moins un, est immobilisé radialement par l'intermédiaire d'un manchon de blocage cylindrique démontable (17) qui peut être fixé sur le côté extérieur (19) du mandrin d'outil (13).
